# EUROPÄISCHE PATENTANMELDUNG

(11) **EP 0 618 370 A2**
(43) Veröffentlichungstag der Anmeldung: **05.10.1994**
(21) Anmeldenummer: 93106943.9
(22) Anmeldetag: 29.04.1993
(51) Int. Cl.: F04D 29/62, F04D 29/04, F04D 15/00, F04D 13/08

(54) **Elektrisch antreibbare Flüssigkeitspumpe**

(30) Priorität: 19.02.1993 DE 4304945
(71) Anmelder: Hohenleitner, Herbert, D-90513 Zirndorf (DE); Weinberg, Ulli, D-91154 Roth (DE)
(72) Erfinder: Hohenleitner, Herbert, D-90513 Zirndorf (DE); Weinberg, Ulli, D-91154 Roth (DE)
(74) Vertreter: Hafner, Dieter, Dr.rer.nat., Dipl.-Phys.

(57) **Zusammenfassung**

Eine elektrisch antreibbare Flüssigkeitspumpe (1) weist ein Pumpengehäuse (2) auf, das mit einer Ansaugöffnung (3) und einer Auslaßöffnung (4) versehen ist und in dem eine mit der Ansaug- und Auslaßöffnung verbundene Pumpkammer (5) angeordnet ist, die sich zum Teil zwischen im Pumpengehäuse (2) angeordneten felderzeugenden Elementen (6) erstreckt und in der ein Rotor (7) eines Elektromotors gekoppelt mit einem Förderrad (8) auf einer Lagerachse (9) gelagert ist. In einer kreisförmigen Öffnung (11) des Pumpengehäuses (2) ist ein Verschlußelement (12) drehbar angeordnet, das eine Wandung der Pumpenkammer (5) bildet. Die Pumpe soll so ausgebildet werden, daß sie auch bei diffizilen Betriebsbedingungen sicher läuft.

Hierzu ist die den Rotor (7) des Elektromotors sowie das daran angekoppelte Förderrad (8) der Pumpe tragende Achse (9) in dem Verschlußelement (12) derart gelagert, daß beim Herausnehmen des Verschlußelementes (12) aus der kreisförmigen Öffnung (11) des Pumpengehäuses (2) der Rotor (7), das Förderrad (8), die Achse (9) und das diese Elemente tragende Verschlußelement (12) eine zusammenhängende Einheit bilden.

Aufgrund der Halterung der Achse in dem Verschlußelement ist eine gesonderte Handhabung der Achse nicht notwendig, Reinigungs- und Servicevorgänge können in kurzer Zeit auch von Laien durchgeführt werden.

## Beschreibung

Die Erfindung betrifft eine elektrisch antreibbare Flüssigkeitspumpe mit den Merkmalen des Oberbegriffes des Patentanspruches 1.

Eine bekannte elektrisch antreibbare Flüssigkeitspumpe weist ein Pumpengehäuse auf, das mit einer Ansaugöffnung und mit einer Auslaßöffnung versehen ist. Die Ansaugöffnung kann entweder unmittelbar unter dem Wasserspiegel eines Behälters angeordnet werden oder mit einem Ansaugrohr versehen werden, so daß bei Betrieb der Pumpe Wasser in das Pumpengehäuse eingesaugt wird. Die Auslaßöffnung ist so ausgebildet, daß an ihr flüssigkeitsführende Elemente anschließbar sind.

In dem Pumpengehäuse ist eine Pumpkammer angeordnet, die mit der Ansaug- und der Auslaßöffnung verbunden ist. In der Pumpkammer ist ein Rotor eines Elektromotors gekoppelt mit einem Förderrad auf einer Lagerachse befestigt, wobei sich der Rotor zwischen den Pumpengehäuse angeordneten felderzeugenden Elementen erstreckt. An dem Pumpengehäuse ist ferner ein Verschlußelement vorgesehen, das in einer kreisförmigen Öffnung des Pumpengehäuses drehbar befestigt ist und quasi eine Wandung der Pumpkammer bildet. Das Verschlußelement dient dazu, Eingriff in das Pumpengehäuse nehmen zu können, wenn beispielsweise Schmutzteile in die Pumpkammer angesaugt worden sind und einen Anlauf des Rotors beim Einschalten der Pumpe verhindern.

Die Achse des Rotors und des Förderrades ist bei diesem Stand der Technik in der dem Verschlußelement gegenüberliegenden Rückwandung der Pumpkammer befestigt. Sobald das Verschlußelement aus der Öffnung des Pumpgehäuses herausgenommen ist, können der Rotor des Elektromotors sowie das Förderrad von der Achse abgezogen und einem Reinigungsvorgang unterworfen werden. Da die Achse in der Rückwand des Pumpengehäuses nur steckgelagert ist, besteht allerdings die Gefahr, daß beim Entnehmen des Rotors und des Förderrades auch die Achse aus der sie aufnehmenden Öffnung herausgleitet. Der Zusammenbau der entsprechenden Elements ist zumindest für einen Laien nicht problemlos. Auch ist zu befürchten, daß Lagerteile verletzt und Achsteile verbogen werden, so daß ein störungsfreier Betrieb der Pumpe nach mehrfachem Auseinandernehmen nicht immer gewährleistet ist.

Der Erfindung liegt die Aufgabe zugrunde, die elektrisch antreibbare Flüssigkeitspumpe mit den Merkmalen des Anspruches 1 derart zu verbessern, daß auch unter diffizilen Betriebsbedingungen ein sicherer Pumpbetrieb gewährleistet ist. Diese Aufgabe wird durch die kennzeichnenden Merkmale des Anspruches 1 dadurch gelöst, daß sie den Rotor des Elektromotors sowie das daran angekoppelte Förderrad der Pumpe tragende Achse zentral in dem Verschlußelement derart gelagert ist, daß beim Herausnehmen des Verschlußelementes aus der kreisförmigen Öffnung des Pumpengehäuses der Rotor, das Förderrad, die Achse und das diese Elemente tragende Verschlußelement eine Einheit bilden. Wenn die Bedienungsperson das Verschlußelement aus der Öffnung zieht, hängen Achse, Förderrad und Rotor daran, die gesamte Einheit kann beispielsweise unter flüssigem Wasser gereinigt und mit einem einzigen Handgriff wieder in das Pumpengehäuse eingesetzt werden. Aufgrund des Halterung der Achse in dem Verschlußelement ist eine gesonderte Handhabung der Achse nicht notwendig. Ein Reinigungs- und Service-Vorgang kann damit in kürzester Zeit auch von Laien durchgeführt werden.

Sofern in der Rückwand der Pumpkammer eine weitere das freie Achsende stützende Ausnehmung vorgesehen ist, in die die Achse beim Zurücksetzen des Verschlußelementes in die Öffnung eingeführt werden kann, ergibt sich eine besonders stabile und schwingungsfreie Achslagerung an beiden Achsenden. Falls sich gemäß Anspruch 3 die Ausnehmung in der dem Verschlußelement gegenüberliegenden Wandung der Pumpkammer trichterförmig zum Verschlußelement hin öffnet, wird der Einführvorgang durch die Bedienungsperson erleichtert, es wird ein Selbstzentrierungseffekt erreicht, sich gegenseitig beim Einführvorgang beaufschlagende Lagerteile werden geschont, Verbiegungen der Achse und Verletzungen der Lagerränder vermieden.

Am freien Ende der Achse soll ein Rotorsicherungselement angeordnet sein, das vorteilhafterweise eine mit der Achse fluchtende Spitze aufweisen kann. Das Rotorsicherungselement wird beim Einsetzvorgang in die Ausnehmung in der Wandung der Pumpkammer eingeführt.

Durch die Merkmale des Anspruches 6 wird zum einem dafür Sorge getragen, daß die Pumpe besonders ruhig läuft, zum anderen führen Verkantungen des Verschlußelementes beim Herausnehmen und Einsetzen nicht zu Lagerverletzungen und zu einem Verbiegen in der Lagerachse.

Der Durchmesser des Rotors ist vorteilhafterweise kleiner als der Durchmesser des Förderrades, das Förderrad kann in einem Abschnitt der Pumpkammer angeordnet sein, das gegenüber dem Rotorabschnitt der Pumpkammer vergrößert ist, wodurch die Pumpleistung gesteigert werden kann.

Am Verschlußelement läßt sich vorteilhafterweise eine das Förderrad außen radial umgebende Blende zylindrischer Form anordnen, die mindestens eine mit der Auslaßöffnung in Deckung bringbare Einstellöffnung aufweist. Die Einstellöffnung kann mehr oder weniger in Deckung mit der Auslaßöffnung aus der Pumpkammer gebracht werden, wodurch sich besonders wirkungsvoll die Pumpleistung einstellen läßt. Durch die Merkmale der Ansprüche 13 und 14 ist eine besonders gefühlvolle Regelung der Pumpleistung möglich.

Es ist aber auch möglich, am Verschlußelement lediglich ein Regelungssegment anzuordnen, das mehr oder weniger in Deckung mit der Auslaßöffnung der Pumpkammer gebracht werden kann. Wenn - wie in Anspruch 16 vorgesehen - das Regelungssegment nach Art einer Keilblende ausgebildet ist, kann die Regelung entsprechend gefühlvoll vorgenommen werden.

Anspruch 17 betrifft eine besonders vorteilhafte Anordnung der Ansaugöffnung, die zwischen den unteren Freienden der felderzeugenden Elemente des Motors der Pumpe verlaufen soll. Dadurch ist es möglich, die felderzeugenden Elemente, auch Statoren genannt, weit um den Rotor, quasi ohne Unterbrechung bis zur Unterseite der Pumpe herumzuziehen, wodurch ein kräftiger Pumpenlauf und Pumpenstart sichergestellt ist. Die Ansaugöffnung ist vorzugsweise ein Schlitz, der etwa der Tiefe des den Rotor des Pumpenmotors aufnehmenden Abschnittes der Pumpkammer entspricht.

In der Ansaugöffnung kann eine den Ansaugstrom beeinflussende Verstellvorrichtung angeordnet werden. Dies ermöglicht ähnliche Regelungsmöglichkeiten der Pumpenleistung wie die Keilblendenregelung im Pumpenauslaßbereich. Besonders feinfühlig läßt sich die Regelung der Pumpenleistung dann verstellen, wenn der Regelungsschieber mit einem Spindelantrieb versehen ist, der einen aus dem Pumpengehäuse herausstehenden Drehknopf aufweist. Dies ist insbesondere deshalb von Bedeutung, weil die Pumpe auch als Zimmerbrunnenpumpe eingesetzt werden kann und gerade in einem Zimmer genau einstellbare und reproduzierbare Pumpleistungsverhältnisse besonders wichtig sind, da dringend vermieden werden muß, daß Wasser über den Zimmerbrunnenbereich hinausgespritzt wird.

Bei kleineren Pumpen reicht es aus, das Verschlußelement, das die Rotorachse tragen soll, mittels einer O-Ringklemmung im Gehäuse festzuhalten. Bei größerdimensionierten Pumpen steigt allerdings der Innendruck in der Pumpkammer so stark an, daß die O-Ringklemmung unter Umständen nicht mehr ausreicht. Dann ist es besonders vorteilhaft, wenn das Verschlußelement nach Art eines Bajonettverschlusses im Gehäuse befestigt ist.

Besonders vorteilhaft ist es ferner, die Pumpe mit ihrer unteren Flanschverbindung auf einem Saugfuß zu befestigen, der eine großdimensionierte Saugplatte aufweist, die einen Durchmesser haben kann, der etwa gleich oder sogar größer als der Durchmesser des Pumpengehäuses ist. Dadurch läßt sich die Pumpe, die ja quasi als Träger für ein ganzes Brunnensystem dienen soll, sicher am Boden eines Brunnenbeckens oder beispielsweise auf einer in einen Teich eingelegten Metallplatte befestigen. Die Saugplatte des Saugfußes kann vorteilhafterweise mit einer mechanischen Verstellvorrichtung zum Anheben des Zentrums der Saugplatte versehen sein, wodurch sich ein besonders guter Halt der Saugplatte am Untergrund erzielen läßt.

Weitere vorteilhafte Merkmale des Saugfußes, in den eine Filterkammer inkorporiert ist, ergeben sich aus den nachfolgenden Ansprüchen.

Die Erfindung ist anhand von Ausführungsbeispielen in den Zeichnungsfiguren näher erläutert. Diese zeigen:
- Fig. 1: einen Längsschnitt durch die elektrisch antreibbare Flüssigkeitspumpe nebst Querschnitt durch ein ansetzbares Fußteil und ein ansetzbares flüssigkeitsführendes Element;
- Fig. 2: eine schematische Querschnittsdarstellung durch das Pumpengehäuse mit herausgenommenem Verschlußelement;
- Fig. 3: drei alternative Ausführungsformen des Verschlußelementes, nämlich Fig. 3a mit Pumpleistungsregelung und Fig. 3b ohne Pumpleistungsregelung
- Fig. 4: Einen Längsschnitt durch eine alternative Ausführungsform einer Pumpe
- Fig. 5: Einen Querschnitt gem. V/V in Fig. 4
- Fig. 6: Einen Längsschnitt durch eine Pumpe mit einem daran ansetzbaren Saugfuß
- Fig. 7: Einen Längsschnitt durch eine Flüssigkeitspumpe mit Ausflußregelung durch eine Keilblende

Zunächst wird auf Fig. 1 Bezug genommen. Die dort dargestellte elektrisch antreibbare Flüssigkeitspumpe 1 weist ein Pumpengehäuse 2 auf, das mit einer Ansaugöffnung 3 und einer Auslaßöffnung 4 versehen ist. Im Pumpengehäuse 2 ist eine mit der Ansaug- und Auslaßöffnung verbundene Pumpkammer 5 angeordnet, die sich zumindest zum Teil zwischen im Pumpengehäuse 2 angeordneten felderzeugenden Elementen erstreckt, die durch Pfeile 6 angedeutet sind. Im Gehäusebereich der felderzeugenden Elemente 6 ist ein Rotor 7 eines Elektromotors gekoppelt mit einem Förderrad 8 auf einer Lagerachse 9 gelagert. In der Gehäusewandung 10 ist in einer kreisförmigen Öffnung 11 ein Verschlußelement 12 befestigt, das eine nach außen abstehende Handhabe 13 aufweist, mit welcher es in der Öffnung 11 verdrehbar ist. Die Innenseite 14 des Verschlußelementes 12 bildet einen Abschnitt der Pumpkammerwandung, das Verschlußelement 12 ist mit Klemmsitz durch eine O-Ring-Dichtung 15 in der Öffnung 11 befestigt.

Das äußere Ende 20 der Achse 9 ist in einer Ausnehmung 21 der Innenseite 14 des Verschlußelementes 12 zentral befestigt, so daß sich die Achse 9 bei Verdrehung der Handhabe 13 gegenüber dem Pumpengehäuse 2 mitverdreht. Die auf der Achse 9 gelagerten Elemente 7 und 8 folgen entweder dieser Drehung oder es wird zumindest eine Loslösung dieser Teile von Schmutzpartikeln sichergestellt, die sich innerhalb der Pumpkammer 5 befinden können. Durch Verdrehung der Handhabe 13 gegenüber dem Pumpengehäuse 2 ist somit eine Anlaufhilfe für die Pumpe möglich, falls tatsächlich einmal Anlaufschwierigkeiten der Pumpe auftreten.

Das freie Ende 22 der Achse 9 ruht in Endmontagestellung in einer trichterförmig ausgebildeten Ausnehmung 23 der dem Verschlußelement 12 gegenüberliegenden Wandung 24 der den Rotor 7 aufnehmenden Pumpkammer 5, wodurch beim Einführen der Achse 9 mit Rotor 7 und Förderrad 8 in das Pumpengehäuse 2 eine Zentrierung der Achse in ihrer Soll-Lage erfolgt. Am freien Ende 22 der Achse 9 ist ein Rotorsicherungselement 25 aufgesteckt, das eine mit der Achse 9 fluchtende Spitze 26 aufweist, die in die trichterförmige Ausnehmung 23 eintaucht.

Das im Verschlußelement 12 angeordnete Ende 20 der Achse 9 ruht in einem elastischen Lagerteil 30, das als Gummi oder elastische Kunststoffmuffe ausgebildet ist.

Aus Zeichnungsfigur 1 geht ferner hervor, daß der Durchmesser des Förderrades 8 kleiner ist als der Durchmesser des Verschlußelementes 12 und der Durchmesser des Rotors 7 kleiner ist als der Durchmesser des Förderrades 8. Der Durchmesser des den Rotor 7 aufnehmenden Abschnittes der Pumpkammer ist kleiner als der Durchmesser des Förderrades 8, wodurch sich eine Verbesserung der Pumpleistung ergibt.

Zeichnungsfigur 2 zeigt die in Zeichnungsfigur 1 bereits näher erläuterten Teile, wobei allerdings die zusammenhängende Einheit Verschlußelement 12 mit Handhabe 13, Achse 9, Förderrad 8, Rotor 7 und Rotorsicherungselement 25 aus der Pumpkammer 5 des Pumpengehäuses 2 herauszogen sind. Beim Einschieben dieser Baugruppe in Pfeilrichtung 35 in das Pumpengehäuse 2 legt sich die Spitze 26 des Rotorsicherungselementes 25 an die entsprechend geformten Innenflächen der Ausnehmung 23 an, wodurch eine Fixierung der Achse 9 in ihrer Betriebs-Soll-Lage erfolgt.

Im folgenden wird nun auf Zeichnungsfiguren 3a und b Bezug genommen. Dort ist die aus Verschlußelement 12, Achse 9 Rotor 7 und Förderrad 8 gebildete Baugruppe noch einmal dargestellt. Bei dem in Fig. 3a gezeigten Ausführungsbeispiel ist am Verschlußelement 12 eine das Förderrad 8 radial außen umgebende Blende 40 mit zylindrischer Form angeordnet, die eine mit der Auslaßöffnung bzw. dem Auslaßkanal 50 in Deckung bringbare Einstellöffnung 51 aufweist. Die Einstellöffnung 51 hat eine sich keilförmig verengende langgestreckte Form und verläuft entlang des Umfanges der Blende 40. Sie überdeckt bei dem dargestellten Ausführungsbeispiel einen Segmentbereich von etwa 90° der Blende 40.

In Zeichnungsfigur 1 sind noch ein Fußgestell 60 und ein flüssigkeitsführendes Element 61 angedeutet, die über Flanschverbindungen 62, 63 mit dem Pumpengehäuse 2 verbindbar sind.

Nachfolgend wird auf die Figuren 4 und 5 Bezug genommen. Die dort dargestellte Flüssigkeitspumpe 1 unterscheidet sich mit ihrem Pumpengehäuse 2 zunächst dadurch von der in Fig. 1 dargestellten Pumpe, daß die Flanschverbindungen 62 und 63 gleichdimensioniert sind, was grundsätzlich die Möglichkeit eröffnet, flüssigkeitsführende Elemente 61 sowohl oben als auch unten an die Pumpe 1 anzusetzen.

Darüber hinaus geht aus der Schnittzeichnung gem. Fig. 5 deutlich hervor, daß die Ansaugöffnung 3 zwischen den unteren Freienden der Statoren 6 verläuft, d.h. die Statoren den Rotor 7 weitestgehend umschließen und nur auf der Unterseite einen Spalt lassen, in welchem die Ansaugöffnung 3 angeordnet ist.

Die Ansaugöffnung kann unterschiedliche Längen aufweisen, die maximale Länge der Ansaugöffnung 3 kann etwa der Tiefe D (vgl. Fig. 4) des den Rotor 7 aufnehmenden Abschnittes der Pumpkammer 5 entsprechen.

In der Ansaugöffnung 3 ist eine den Ansaugstrom beeinflussende Verstellvorrichtung 70 angeordnet, die einen in den Schlitz der Ansaugöffnung 3 einführbaren Schieber 71 sowie einen Spindelantrieb 72 umfaßt, wobei der Spindelantrieb 72 einen aus dem Pumpengehäuse 2 herausstehenden Drehknopf 73 trägt.

Im Folgenden wird auf Fig. 6 Bezug genommen. Dort ist unterhalb der Pumpe ein Saugfuß 80 mit einer Saugplatte 81 dargestellt, deren Durchmesser etwa dem Durchmesser des Pumpengehäuses 2 entspricht. Die Saugplatte 81 des Saugfußes 80 ist mit einer mechanischen Verstellvorrichtung in Form eines Exzenterhebels 83 gekoppelt, wodurch über ein Verbindungsteil 84 das Zentrum 85 der Saugplatte angehoben und abgesenkt werden kann. Dadurch läßt sich eine Konkavwölbung der Saugplatte 81 erreichen, die einen starken Unterdruck und damit einen besonders festen Halt auf dem angesaugten Untergrund gewährleistet. Oberhalb der Saugplatte 81 sind Einströmöffnungen 86 vorgesehen, die mit der Flanschverbindung 62 des Pumpengehäuses 2 in Verbindung stehen. Im Strömungsbereich zwischen den Einströmöffnungen 86 und der Flanschverbindung 62 liegt eine Filterkammer 87, die zumindest teilweise mit einem Filtermaterial 88, beispielsweise einem Schwamm, ausgefüllt ist. Die Verstellvorrichtung, nämlich der Exzenterhebel 83 verläuft quer durch die Filterkammer 87.

Nachfolgend wird auf Fig. 7 Bezug genommen, die lediglich dazu dient, noch einmal die Position der Keilblende 90 zu verdeutlichen, die am Verschlußelement 12 angeordnet ist. Die Keilblende 90 kann - wie in Teilfigur 7a besonders klar wird - durch Verdrehen vor die Auslaßöffnung 4 gebracht werden und entfaltet abhängig von ihrer Drehstellung bezogen auf die Auslaßöffnung 4 aufgrund ihrer Keilform eine mehr oder weniger starke Sperrwirkung, die sich auf die Pumpenleistung auswirkt.

## Patentansprüche

1. Elektrisch antreibbare Flüssigkeitspumpe (1),
- mit einem Pumpengehäuse (2),
-- das mit einer Ansaugöffnung (3) und
-- mit einer Auslassöffnung (4) versehen ist,
-- in dem eine mit der Ansaug- und Auslassöffnung verbundene Pumpkammer (5) angeordnet ist, die sich zum Teil zwischen im Pumpengehäuse (2) angeordneten felderzeugenden Elementen (6) erstreckt und in der ein Rotor (7) eines Elektromotors gekoppelt mit einem Förderrad (8) auf einer Lagerachse (9) gelagert ist sowie
- mit einem Verschlußelement (12) das
-- in einer kreisförmigen Öffnung (11) des Pumpengehäuses (2) drehbar angeordnet ist und
-- eine Wandung der Pumpkammer (5) bildet,
**dadurch gekennzeichnet, daß**
- die den Rotor (7) des Elektromotors sowie das daran angekoppelte Förderrad (8) der Pumpe tragende Achse (9) in dem Verschlußelement (12) derart gelagert ist, daß bei Herausnehmen des Verschlußelements (12) aus der kreisförmigen Öffnung (11) des Pumpengehäuses (2) der Rotor (7) , das Förderrad (8), die Achse (9) und das diese Elemente tragende Verschlußelement (12) eine zusammenhängende Einheit bilden.

2. Pumpe nach Anspruch 1,
**dadurch gekennzeichnet**,
daß das freie Ende (22) der Achse (9) in einer Ausnehmung (23) der dem Verschlußelement (12) gegenüberliegenden Wandung der den Rotor (7) aufnehmenden Pumpkammer (5) einliegt.

3. Pumpe nach Anspruch 2,
**dadurch gekennzeichnet,**
daß sich die Ausnehmung (23) derart trichterförmig zum Verschlußelement (12) hin öffnet, daß das freie Ende (22) der Achse (9) beim Einführen der Achse (9) mit Rotor (7) und Förderrad (8) in das Gehäuse (2) in seiner Sollage zentriert wird.

4. Pumpe nach einem der vorhergehenden Ansprüche,
**dadurch gekennzeichnet**,
daß am freien Ende (22) der Achse (9) ein Rotorsicherungselement (25) angeordnet ist.

5. Pumpe nach einem der vorhergehenden Ansprüche,
**dadurch gekennzeichnet**,
daß das Rotorsicherungselement (25) eine mit der Achse (9) fluchtende Spitze (26) aufweist.

6. Pumpe nach einem der vorhergehenden Ansprüche,
**dadurch gekennzeichnet**,
daß das im Verschlußelement (12) angeordnete Ende (20) der Achse (9) in einem elastischen Lagerteil (30) ruht.

7. Pumpe nach einem der vorhergehenden Ansprüche,
**dadurch gekennzeichnet,**
daß das elastische Lagerteil (30) als Gummi/Kunststoffmuffe ausgebildet ist.

8. Pumpe nach einem der vorhergehenden Ansprüche,
**dadurch gekennzeichnet,**
daß das Verschlußelement (12) in der kreisförmigen Gehäuseausnehmung (11) mittels einer O-Ring-Dichtung (15) klemmfixiert ist.

9. Pumpe nach einem der vorhergehenden Ansprüche,
**dadurch gekennzeichnet**,
daß der Durchmesser des Förderrades (8) kleiner ist als der Durchmesser des Verschlußelementes (12).

10. Pumpe nach einem der vorhergehenden Ansprüche,
**dadurch gekennzeichnet,**
daß der Durchmesser des Rotors (7) kleiner ist als der Durchmesser des Förderrades (8).

11. Pumpe nach einem der vorhergehenden Ansprüche,
**dadurch gekennzeichnet**,
daß der Durchmesser des den Rotor (7) aufnehmenden Abschnittes der Pumpkammer (5) kleiner ist als der Durchmesser des Förderrades (8).

12. Pumpe nach einem der vorhergehenden Ansprüche,
**dadurch gekennzeichnet**,
daß am Verschlußelement (12) eine das Förderrad (8) radial außen umgebendde Blende (40) mit zylindrischer Form angeordnet ist, die eine mit der Auslaßöffnung bzw. einem Auslaßkanal (50) in Deckung bringbare Einstellöffnung (51) aufweist.

13. Pumpe nach einem der vorhergehenden Ansprüche,
**dadurch gekennzeichnet,**
daß die Einstellöffnung (51) eine sich keilförmig verengende langegestreckte Form hat und entlang des Umfangs der Blende (40) verläuft.

14. Pumpe nach einem der vorhergehenden Ansprüche,
**dadurch gekennzeichnet**,
daß die Einstellöffnung (51) etwa einen Segmentbereich der Blende (49) von 90° überdeckt.

15. Pumpe nach einem der Ansprüche 1-11,
**dadurch gekennzeichnet**,
daß am Verschlußelement (12) ein das Förderrad (8) radial außen umgebendes Regelungssegment (90) angeordnet ist.

16. Pumpe nach Anspruch 15,
**dadurch gekennzeichnet,**
daß das Regelungssegment (90) nach Art einer kontinuierlich ansteigenden und wieder abfallenden Keilblende ausgebildet ist.

17. Elektrisch antreibbare Flüssigkeitspumpe mit den Merkmalen des Oberbegriffes des Anspruchs 1,
**dadurch gekennzeichnet,**
daß die Ansaugöffnung (3) zwischen den unteren Freienden der felderzeugenden Elemente (Statoren (6)) verläuft.

18. Pumpe nach Anspruch 17,
**dadurch gekennzeichnet,**
daß die Ansaugöffnung (3) als Schlitz ausgebildet ist.

19. Pumpe nach Anspruch 18,
**dadurch gekennzeichnet,**
daß die Länge der schlitzartig ausgebildeten Ansaugöffnung (3) etwa der Tiefe D des den Rotor (7) aufnehmenden Abschnittes der Pumpkammer (5) entspricht.

20. Pumpe nach einem der vorhergehenden Ansprüche,
**dadurch gekennzeichnet**,
daß in der Ansaugöffnung (3) eine den Ansaugstrom beeinflussende Verstellvorrichtung (70) angeordnet ist.

21. Pumpe nach Anspruch 20,
**dadurch gekennzeichnet**,
daß die Verstellvorrichtung (70) als in Längsrichtung in den Schlitz der Ansaugöffnung (3) einführbarer Schieber(71) ausgebildet ist.

22. Pumpe nach Anspruch 21,
**dadurch gekennzeichnet**,
daß der Schieber (71) mit einem Spindelantrieb (72) versehen ist, der einen aus dem Pumpengehäuse (2) herausstehenden Drehknopf (73) aufweist.

23. Pumpe nach einem der vorhergehenden Ansprüche,
**dadurch gekennzeichnet,**
daß der Durchmesser der ansaugseitigen Flanschverbindung (62) dem Durchmesser der auslaßseitigen Flanschverbindung (63) entspricht.

24. Pumpe nach Anspruch 1,
**dadurch gekennzeichnet**,
daß das Verschlußelement (12) mit Formschlußelementen nach Art eines Bajonettverschlusses versehen ist, die mit Gegenelementen am Gehäuse (2) in Eingriff bringbar sind.

25. Verschlußelement nach einem der vorhergehenden Ansprüche,
**dadurch gekennzeichnet,**
daß die Pumpe (1) mit ihrer Flanschverbindung (62) auf einem Saugfuß (80) befestigbar ist, dessen Saugplatte (81) einen Durchmesser aufweist, der etwa gleich oder größer als der Durchmesser des Pumpengehäuses (2) ist.

26. Pumpe nach Anspruch 25,
**dadurch gekennzeichnet**,
daß die Saugplatte (81) des Saugfußes (80) mit einer mechanischen Verstellvorrichtung (83) zum Anheben des Zentrums (85) der Saugplatte (81) gekoppelt ist.

27. Pumpe nach Anspruch 26,
**dadurch gekennzeichnet,**
daß oberhalb der Saugplatte (81) mindestens eine Einströmöffnung (86) angeordnet ist, die mit der Flanschverbindung (62) in Verbindung bringbar ist.

28. Pumpe nach Anspruch 27,
**dadurch gekennzeichnet,**
daß im Strömungsbereich zwischen der mindestens einen Einströmöffnung (86) und der Flanschverbindung (62) eine Filterkammer (87) angeordnet ist, die zumindest teilweise mit einem Filtermaterial (88) ausgefüllt ist.

29. Pumpe nach Anspruch 28,
**dadurch gekennzeichnet,**
daß die Verstellvorrichtung (83) innerhalb der Filterkammer (87) angeordnet ist.
